# EUROPÄISCHE PATENTSCHRIFT

(11) **EP 0 140 389 B1**
(45) Veröffentlichungstag und Bekanntmachung des Hinweises auf die Patenterteilung: **07.03.1990**
(21) Anmeldenummer: 84113155.0
(22) Anmeldetag: 31.10.1984
(51) Int. Cl.: B41J 19/14

(54) **Verfahren und Anordnung zur Reduzierung des Druckversatzes in bidirektional druckenden Matrixdruckeinrichtungen**
Method and apparatus for the reduction of the print offset in a bidirectional matrix printer
Méthode et appareil pour réduire le déport d'impression dans une imprimante matricielle bi-directionnelle

(30) Priorität: 03.11.1983 DE 3339787
(43) Veröffentlichungstag der Anmeldung: 08.05.1985
(73) Patentinhaber: SIEMENS AKTIENGESELLSCHAFT, 80333 München (DE)
(72) Erfinder: Ullenboom, Hermann, Dipl.-Ing., D-8024 Deisenhofen (DE)

(56) Entgegenhaltungen:
- US-A- 3 970 183
- US-A- 4 208 137

## Beschreibung

Die Erfindung betrifft ein Verfahren zur Reduzierung des Druckversatzes in bidirektional druckenden Matrixdruckeinrichtungen nach dem Oberbegriff des Patentanspruches 1, sowie eine Anordnung zur Durchführung des Verfahrens.

Druckköpfe von Matrixdruckem weisen bekanntlich Druckelemente, beispielsweise Nadeln auf, die in einer oder in mehreren Reihen angeordnet sind. Die Ansteuerung der einzelnen Druckelemente mit einer in einem Zeichengenerator enthaltenen Information erfolgt jeweils spaltenweise, d. h. nach der Bewegung des Druckkopfes um einen Spaltenabstand wird dem Druckkopf ein Spalten- und Drucktakt zugeführt. Der Drucktakt bestimmt somit den Zeitpunkt der Betätigung der Druckelemente. Auf diese Weise kann auf dem Aufzeichnungsträger jedes Zeichen rasterförmig aufgebaut werden.

Die Druckvorgänge finden, wie allgemein bekannt, stets während der Bewegung des Druckkopfes mit konstanter Geschwindigket statt. Die Bildung des Drucktaktes kann dabei durch die Abtastung eines, den Druckkopf tragenden sogenannten Druckerwagens bzw. der diesen antreibenden Antriebseinrichtung erfolgen. Im einzelnen geschieht das durch Ableitung der Drucktakte aus den in der Abtasteinrichtung, die in der Regel durch eine optisch abgetastete Taktscheibe oder Taktlineal realisiert ist, gebildeten Abtasttakte. Dazu kann ein sogenannter PLL-Baustein verwendet werden, der unter weitgehender Einhaltung der Phasenbeziehung den am Eingang anliegenden Abtasttakt in einen höherfrequenten Ausgangstakt umsetzt. Der Ausgangstakt kann dann in einem Drucktaktgeber zur Bildung des Drucktaktes herangezogen werden. Diese für Matrixdrucker bekannte Takterzeugung ermöglicht es, durch Abzählen der Drucktakte, beginnend vom Druckbeginn, d. h. beginnend am Zeilenanfang, jeweils die Drucktakte eines Zeichens bzw. die Drucktakte einer ganzen Druckzeile zu bestimmen. Das ist insofern von Bedeutung, als die Bewegung des Druckerwagens jeweils abgebremst und anschließend wieder in die anderen Bewegungsrichtung beschleunigt werden muß. Wie oben erwähnt, stehen die Drucktakte jeweils nur während der mit konstanter Geschwindigkeit erfolgenden Bewegung des Druckerwagens zur Verfügung. Während der Abbrems- und während der Beschleunigungsphase wird deshalb auf die Abtasttakte zurückgegriffen, d. h. hier werden diese gezählt

Dabei tritt das Problem auf, daß am Ende eines Druckvorganges, nämlich bei der Umschaltung des Zählens von Drucktakten auf das Zählen von Abtasttakten Fehler auftreten können, die zu einem Druckversatz führen. Solche Fehler sind dadurch bedingt, daß praktisch nicht beeinflußbare Auswirkungen der mechanischen Systemteile, wie z. B. die Riemendehnung bei Zahnriemenantrieb, die Nadelflugzeit bei Nadeldruckköpfen usw. oder unvermeidbare Toleranzen von Bauteilen dazu führen, daß der letzte Drucktakt in unmittelbarer Nähe der Flanke eines Abtastaktes liegt, praktisch also zufällig, d. h. nicht mehr beeinflußbar vor oder nach einer Flanke des Abtasttaktes auftreten kann. Das führt dann zu dem erwähnten Druckversatz beim Abdruck, d. h. zu einem schlechten Druckbild, was sich bei bidirektionalem Druck, wenn also in Vorwärts-und in Rückwärtsrichtung gedruckt wird, besonders ungünstig auswirkt.

Aufgabe der Erfindung ist es, einen solchen Druckversatz bei bidirektional druckenden Matrixdruckem zu vermeiden.

Diese Aufgabe wird gemäß den kennzeichnenden Merkmalen des Patentanspruches 1 gelöst. Ausgestaltungen der Erfindung und eine Anordnung zur Durchführung der Erfindung sind in den Unteransprüchen angegeben.

Zur Erläuterung der Erfindung wird auf die Zeichnungen verwiesen. Dort zeigen
Fig. 1 die für einen Matrixdrucker nach dem Stand der Technik vorgesehenen Taktfolgen,
Fig. 2 die Taktfolge mit erfindungsgemäß eingefügten Leerdrucktakten und
Fig. 3 ein Ausführungsbeispiel in Form eines Blockschaltbildes zur Durchführung des Verfahrens nach der Erfindung.

Der Darstellung in Fig. 1 liegt eine Mosaikdruckeinrichtung zugrunde, bei der bei der Bewegung des einen Druckkopf tragenden Druckerwagens längs einer Schreibzeile ein Abtasttakt AT, ein Steuertakt ST und ein Drucktakt DT gebildet wird. Der Abtasttakt AT, der Steuertakt ST und der Drucktakt DT sind in den Zeilen 1, 2 und 3 in Fig. 1 dargestellt. Der Abtasttakt AT wird durch die Abtastung des den Druckkopf tragenden Druckerwagens oder durch die Abtastung einer mit dem Antrieb, z. B. mit dem Antriebsmotor verbundenen Taktscheibe gebildet. Ausgehend vom Zustand des Druckerwagens nimmt die Frequenz der Abtasttakte AT während der Beschleunigungsphase ständig zu, bis der Druckerwagen die für den Druckvorgang erforderliche Geschwindigkeit erreicht hat. Dieser Zeitpunkt und damit auch die Stellung des Druckerwagens wird in bekannter Weise durch Zählen der Abtasttakte in einem Zähler ermittelt. Es wäre auch möglich, diese Stellung des Druckerwagens mittels eines sogenannten Zeilenanfangskontaktes zu ermitteln. In Fig. 1 ist die Beschleunigungsphase zum Zeitpunkt t1 beendet Ab dem Zeitpunkt t1 stehen definierte Steuertakte ST zur Verfügung, die beispielsweise in einer an sich bekannten PLL-Schaltung erzeugt werden. Im dargestellten Beispiel hat der Steuertakt ST eine 8-fach höhere Frequenz als der Abtaster AT. Der Drucktakt DT wiederum wird durch Teilung des Steuertaktes ST im Beispiel um den Faktor 3 gebildet. Während der Abdruckphase werden die zum Zeichenabdruck in einer Schreibzeile erforderlichen Spaltentakte für den Druckkopf abgegeben, wobei für dieses Beispiel angenommen wird, daß zur Darstellung jedes Zeichens 32 Spaltentakte erforderlich sind. Demnach ist der Drucktakt DT32 des letzten Zeichens in einer Zeile auch der letzte Drucktakt dieser Zeile. Dieser tritt im Beispiel nach Fig. 1 zum Zeitpunkt t2 auf. Abhängig davon wird die Anstiegsflanke des nächsten folgenden Abtastaktes AT zur Einleitung des Bremsvorganges für den Druckerwagen bewertet. Zu dessen Durchführung wird dazu die erforderliche Anzahl von Abtasttakten AT gezählt. Während der anschließenden Beschleunigungsphase in Rückwärtsrichtung laufen die vorher beschriebenen Vorgänge erneut ab, bis der Druckerwagen wieder die vorgeschriebene Geschwindigkeit erreicht hat und die Drucktakte für den Druckvorgang in Rückwärtsrichtung abgegeben werden.

Auf Grund von durch Bauteiltoleranzen bedingten Abweichungen der Steuertakte ST und der Drucktakte DT bzw. durch Abweichungen bei der Abtastung einer Taktscheibe, sowie durch Einflüsse, die durch die Antriebselemente (z. B. Riemendehnung) bedingt sind, kann der letzte Drucktakt DT32 in unmittelbarer Nähe einer Flanke des Abtasttaktes AT auftreten und dabei einmal kurz vorher, ein anderes Mal kurz danach liegen. Das bedeutet, daß am Druckende beim Umschalten von der Zählung der Drucktakte auf die Zählung der Abtasttakte ein Fehler auftritt, der eine Taktperiode des Abtasttaktes umfassen kann. Dieser Fehler äußert sich in einem deutlich sichtbaren Druckversatz, d. h. das Schriftbild wirkt sehr unregelmäßig. Bei einem Druck über mehrere Zeilen hinweg kann das sogar zu einem Informationsverlust führen, wenn nämlich die Druckvorgänge außerhalb der Begrenzungen des Aufzeichnungsträgers liegen. In Fig. 1 ist ein solcher verschobener letzter Drucktakt DT32 gestrichelt eingetragen worden. In dem dargestellten Fall würde der Druckerwagen noch während des dem letzten Druckimpuls folgenden Abtasttaktes mit konstanter Geschwindigkeit weiterlaufen und die Bremsvorgänge würden um eine ganze Abtasttaktperiode verspätet eingeleitet werden.

Werden, wie durch die Erfindung vorgeschlagen, anschliessend an den letzten wirklichen Drucktakt ein oder mehrere zusätzliche Drucktakte ohne Abdruckinformation, sogenannte Leerdrucktakte angefügt, so wird erreicht, daß der letzte dieser Drucktakte einen genügend großen Abstand von der als Bewertungsflanke vorgesehenen abfallenden oder ansteigenden Flanke des nächsten Abtasttaktes hat. Für die Bewertung der anschließenden, im Beispiel, der ansteigenden Flanke des dann folgenden nächsten Abtasttaktes gelten somit für alle Druckzeilen die gleichen Bedingungen und ein Druckversatz tritt nicht mehr auf. Dieses wird anhand der Darstellung in Fig. 2 deutlich. Dort sind wiederum in Zeile 1 die Abtasttakte AT, in Zeile 2 die Steuertakte ST und in Zeile 3 die Drucktakte DT dargestellt. Allerdings umfaßt diese Darstellung lediglich den Bereich des letzten Drucktaktes. Entsprechend den anhand von Fig. 1 gemachten Angaben tritt der letzte wirkliche Drucktakt DT32 zum Zeitpunkt t2 auf. Anschließend an den letzten wirklichen Drucktakt DT32 werden nun im Beispiel zwei zusätzliche Leerdrucktakte DTL1 und DTL2 angefügt. Praktisch bedeutet das, daß der .Start der Abbremsphase definiert verzögert ist, was in Fig.2 durch die Verzögerungszeit v dargestellt ist. Der letzte dieser Drucktakte, nämlich der Drucktakt DTL2 hat einen ausreichend großen Abstand zur ansteigenden Flanke des nächsten bzw. zum vorhergehenden Abtasttaktes AT um eine sichere Durchführung des Abbremsvorganges zu gewährleisten.

Nach dem Abbremsen des Druckerwagens, einer Bewegungsumkehr und einer anschließenden Beschleunigung des Druckerwagens in Rückwärtsrichtung werden die Leertakte ebenfalls berücksichtigt. Ist die für den Druckvorgang vorgesehene Geschwindigkeit des Druckerwagens erreicht, so werden zunächst die vorher angefügten Leerdrucktakte DTL1 und DTL2 erneut eingefügt, so daß der Abdruck in Rückwartsrichtung, an der Stelle beginnt, an der das letzte Zeichen der vorhergehenden Zeile abgedruckt wurde.

Die Anfügung eines oder mehrerer Leerdrucktakte ermöglicht es, nicht nur Abweichungen bei der Steuer- und Drucktaktbildung auszugleichen ; es ist damit auch möglich, die Einflüsse zu berücksichtigen, die die Abtasttakte verändern können. Auch in diesen Fällen wird mit dem erfindungsgemäßen Anfügen von Leerdrucktakten eine ausreichende Sicherheit gegen einen Druckversatz gewährleistet.

Ein mögliches Ausführungsbeispiel zur Durchführung der Erfindung zeigt Fig. 3. Dort ist ein vor dem Aufzeichnungsträger P bidirektional beweglicher Druckwagen DR mit einem Druckkopf DK dargestellt. Das Antriebssystem für den Druckerwagen DR besteht im Prinzip aus einem Motor M, der in seiner Bewegungsrichtung umschaltbar ist. Dem Antriebssystem ist eine Abtasteinrichtung AS zugeordnet, die beispielsweise in Form einer Taktscheibe ausgestaltet ist, deren lichtundurchlässige und lichtdurchlässige Bereiche mittels einer optoelektronischen Einrichtung abgetastet werden. Die auf diese Weise gebildeten Abtasttakte AT stellen die für die Feststellung der Bewegung des Druckerwagens erforderlichen Informationen dar. Die Erzeugung der Steuertakte ST und der Drucktakte DT geschieht in an sich bekannter Weise mittels Zähl- und Taktgebereinheiten. Im einzelnen handelt es sich dabei um einen ersten Zähler Z1, dem die Abtasttakte AT zur Verfügung stehen. Der Steuertakt ST wird in einem Steuertaktgeber STG, der durch eine sogenannte PLL-Schaltung realisiert ist, aus den Abtasttakten AT gebildet. Der höherfrequente Steuertakt ST gelangt in einen Drucktaktgeber DTG, von der die eigentlichen Drucktakte DT abgegeben werden. Diese werden zugleich einem zweiten Zähler Z2 zugeführt, der die Drucktakte DT abzählt und auf diese Weise den letzten Drucktakt DT32 erkennt. Die Zähler Z1 und Z2, sowie der Drucktaktgeber DTG tauschen mit einem Steuerteil S entsprechende Steuerkriterien S1 bis S6 aus. Im einzelnen handelt es sich um folgende Steuerkriterien. Mit dem Start der Bewegung des Druckerwagens DR wird das Steuersignal S1 an den Zähler Z1 gegeben, der daraufhin die für die Beschleunigung des Druckerwagens erforderlichen Abtasttakte AT zählt. Hat der Druckerwagen DR die vorgeschriebene Geschwindigkeit erreicht, hat also der Zähler Z1 einen vorgeschriebenen Zählerstand erreicht, so wird das Steuersignal S2 an die Steuerung S abgegeben. Daraufhin wird dort nunmehr der Steuertaktgeber STG und der Druck taktgeber DTG mittels der Steuersignale S3 und S4, sowie der zweite Zähler Z2 mittels des Steuersignals S5 eingeschaltet Der Drucktaktgeber DTG, dem der Steuertakt ST zur Verfügung steht, bildet daraufhin Drucktakte DT entsprechend dem Aufbau und der Arbeitsweise des Matrixdruckers. Hat der Zähler Z2 den letzten Drucktakt DT32 einer Zeile erkannt, so gibt er das Steuersignal S6 an die Steuerung S. Diese reagiert darauf in der Weise, daß die Abschaltung des Steuertaktgebers STG, des Drucktaktgebers DTG und die Einschaltung des Zählers Z1 verzögert wird. Das bedeutet, daß der Drucktaktgeber DTG nach dem Erkennen des letzten Drucktaktes DT32 weiterhin noch Drucktakte abgibt, die jedoch als Leerdrucktakte DTL1, DTL2 zu keinem Abdruck auf dem Aufzeichnungsträger P führen. Nach der Ausgabe eines oder mehrerer solcher Leerdrucktakte werden von der Steuerung S das Steuersignal S3 abgeschaltet und das Steuersignal S1 erneut eingeschaltet. Das bedeutet, daß nunmehr keine Drucktakte mehr abgegeben werden, und daß der Zähler Z1 wieder die Abtasttakte AT zählt. Damit wird der Abbremsvorgang und anschließend ein erneuter Beschleunigungsvorgang in Rückwärtsrichtung abgewickelt. Hat der Druckerwagen DR erneut die vorgeschriebene Geschwindigkeit erreicht, entspricht also der Zählerstand des Zählers Z1 wieder dem vorgeschriebenen Wert, so wird das Steuersignal S2 an die Steuerung S abgegeben. Durch die Steuersignale S3, S4, wird der Steuertaktgeber STG und der Drucktaktgeber DTG eingeschaltet, um die entsprechende Anzahl von Leerdrucktakten abzugeben. Sind diese an den Druckkopf übergeben worden, so wird der Zähler Z2 eingeschaltet und die nunmehr folgenden Drucktakte werden im Druckkopf zur Darstellung von Zeichen bewertet und zugleich im Zähler Z2 gezählt. Wird auf diese Weise wiederum der letzte Drucktakt der Zeile ermittelt, so laufen die beschriebenen Vorgange erneut ab.

## Patentansprüche

1. Verfahren zur Reduzierung des Druckversatzes in bidirektional druckenden Matrixdruckeinrichtungen, mit einem entlang eines Aufzeichnungsträgers (P) bewegbaren Druckerwagen (DR), dadurch gekennzeichnet, daß die Drucktakte (DT) über einen Drucktaktgeber (DTG) von einem durch Abtastung einer Abtasteinrichtung (AS) gebildeten Abtasttakt (AT) abgeleitet werden und bei der während der Beschleunigungsphase und der Abbremsphase des Druckwerkes (DW) die Abtasttakte (AT) und während des eigentlichen Druckvorganges die Drucktakte (DT) gezählt und von einem Steuerteil (S) ausgewertet werden, daß abhängig vom letzten für den Abdruck eines Zeichens vorgesehenen Drucktakt (DT32) einer Schreibzeile anschließend an diesen Drucktakt (DT32) mindestens ein weiterer Drucktakt (DTL1, DTL2) ohne Abdruckinformation (Leerdrucktakt) erzeugt wird, daß die Anzahl der weiteren Drucktakte (DTL1, DTL2) ohne Abdruckinformation durch den Abstand zwischen dem letzten, für einen Abdruck vorgesehenen Drucktakt (DT32) und der ansteigenden Flanke des nächsten Abtasttaktes (AT) bestimmt ist, wobei zwischen dem letzten Drucktakt (DTL2) ohne Abdruckinformation und der ansteigenden Flanke des nächsten Abtasttaktes (AT) ein Mindestabstand eingehalten wird, der bei Druckende einen fehlerfreien Übergang der Zählung von den Drucktakten (DT) auf die Abtasttakte (AT) gewährleistet, daß die Abbremsung des Druckerwagens (DR) nach dem weiteren oder dem letzten der weiteren Drucktakte (DTL1, DTL2) eingeleitet wird, und daß nach der Umkehr der Bewegungsrichtung des Druckerwagens (DR) diese Drucktakte (DTL1, DTL2) vor der Bildung des ersten Drucktaktes (DT1) mit Abdruckinformation emeuteingefügt werden.

2. Anordnung zur Durchführung des Verfahrens nach Anspruch 1, dadurch gekennzeichnet, daß die Steuerung (S) mit Zählern (Z1, Z2) für die Abtasttakte (AT) und für die Drucktakte (DT), sowie mit einem Steuertaktgeber (STG) und einem Drucktaktgeber (DTG) verbunden ist, daß die Steuerung (S) nach dem Start einer Bewegung des Druckerwagens (DR) ein erstes Steuerkriterium (S1) an den ersten Zähler (Z1) abgibt, mit dem die Anzahl der Abtasttakte (AT) für die Beschleunigungsphase bestimmt ist und ein zweites Steuerkriterium (S2) bei Erreichen der konstanten Druckgeschwindigkeit vom Zähler (Z1) empfängt, daß die Steuerung (S) daraufhin ein, den Steuertaktgeber (STG), den Drucktaktgeber (DTG) und den zweiten Zähler (Z2) einschaltendes Steuersignal (S3, S4, S5) abgibt, mit denen die Anzahl der Drucktakte (DT) für den Druckvorgang bestimmt ist und nach Erreichen der letzten Druckposition einer Zeile ein weiteres Steuerkriterium (S6) vom zweiten Zähler (Z2) empfängt und den Steuertaktgeber (STG) en Drucktaktgeber (DTG) und den ersten Zähler (Z1) derart verzögert (v in Fig. 2) abschaltet, so daß der Drucktaktgeber (DTG) abhängig von der Einhaltung eines Mindestabstandes von der ansteigenden Flanke des Abtasttaktes (AT) mindestens einen weiteren Drucktakt (DTL) ohne Abdruckinformation abgibt.

## Claims

1. Method for the reduction of the print offset in a bidirectional matrix printer, comprising a printer carriage (DR) which can be moved along a recording medium (P), characterized in that the print clock signals (DT) are derived via a print clock generator (DTG) from a scan clock (AT) formed by the scanning of a scanning device (AS) and in which the scan clock signals (AT) are counted during the acceleration phase and the . deceleration phase of the printing mechanism (DW) and the print clock signals are counted during the actual printing process and are evaluated by a control section (S), in that, in dependence on the last print clock signal (DT32) intended for the printing of a character of a printed line, at least one further print clock cycle (DTL1, DTL2) without printing information (blank print clock signal) is generated following this print clock signal (DT32), in that the number of further print clock signals (DTL1, DTL2) without printing information is determined by the distance between the last print clock signal (DT32) provided for printing and the rising edge of the next scan clock signal (AT), a minimum distance being maintained between the last print clock signal (DTL2) without printing information and the rising edge of the next scan clock signal (AT), which distance ensures a faultless transmission of the counting of the print clock signals (DT) to the scan clock signals (AT) at the end of printing, in that the deceleration of the printer carriage (DR) is initiated after the further or the last of the further print clock signals (DTL1, DTL2), and in that, after the reversal of the direction of movement of the printer carriage (DR), these print clock signals (DTL1, DTL2) are again inserted for the formation of the first print clock signal (DT1).

2. Arrangement for carrying out the method according to Claim 1, characterized in that the control system (S) is connected to counters (Z1, Z2) for the scan clock signals (AT) and for the print clock signals (DT) and to a control clock generator (STG) and to a print clock generator (DTG), in that the control system (S) emits after the start of a movement of the printer carriage (DR) a first control criterion (S1) to the first counter (Z1), by means of which the number of scan clock signals (AT) for the acceleration phase is determined and receives from the counter (Z1) a second control criterion (S2) when the constant printing speed is reached, in that the control system (S) thereupon emits a control signal (S3, S4, S5) which switches on the control clock generator (STG), the print clock generator (DTG) and the second counter (Z2) by means of which the number of print clock signals (DT) for the printing process is determined and receives from the second counter (Z2) a further control criterion (S6) after the last print position of a line has been reached and switches off the control clock generator (STG), the print clock generator (DTG) and the first counter (Z1) with such a delay (v in Fig. 2), that the print clock generator (DTG) emits in dependence on the initiation of a minimum distance from the rising edge of the scan clock signals (AT) at least one further print clock signal (DTL) without printing information.

## Revendications

1. Procédé pour réduire le départ d'impression dans des imprimantes matricielles exécutant une impression bidirectionnelle, comportant un chariot (DR) déplaçable le long d'un support d'enregistrement (P), caractérisé par le fait que les impulsions de la cadence d'impression (DT) sont dérivées, par l'intermédiaire d'un générateur (DTG) d'impulsions de la cadence d'impression, d'une cadence d'exploration formée par une exploration exécutée par un dispositif d'exploration (AS), que, pendant la phase d'accélération et la phase de freinage du mécanisme d'impression (DW), les impulsions de la cadence d'exploration (AT) et, pendant l'opération d'impression proprement dite, les impulsions de la cadence d'impression (DT) sont comptées et évaluées par une unité de commande (S), qu'en fonction de la dernière impulsion de la cadence d'impression (DT32), prévue pour l'impression d'un caractère, d'une ligne d'enregistrement, au moins une autre impulsion de la cadence d'impression (DTL1, DTL2) est produite, à la suite de cette impulsion de la cadence d'impression (DT32), sans aucune information d'impression (impulsion de la cadence d'impression vide), que le nombre des autres impulsions de la cadence d'impression (DTL1, DTL2) sans information d'impression est déterminé par la distance entre la dernière impulsion de la cadence d'impression (DT32), prévue pour une impression, et le flanc montant de l'impulsion de la cadence d'exploration (AT) immédiatement suivante, auquel cas entre la dernière impulsion de la cadence d'impression (DTL2) sans information d'impression et le flanc montant de l'impulsion de la cadence d'exploration (AT) immédiatement suivant se trouve maintenue une distance minimale qui garantit, à la fin de l'impression, un passage sans erreur du comptage des impulsions de la cadence d'impression (DT) aux impulsions de la cadence d'exploration (AT),,que le freinage du chariot d'impression (DR) est déclenché après l'autre ou la dernière des autres impulsions de la cadence d'impression (DTL1, DTL2), et qu'après l'inversion du' sens de déplacement du chariot d'impression (DR), ces impulsions de la cadence d'impression (DTL1, DTL2) sont introduites avant la formation de la première impulsion de la cadence d'impression (DT1) comportant une information d'impression.

2. Dispositif pour la mise en oeuvre du procédé suivant la revendication 1, caractérisé par le fait que le dispositif de commande (S) est relié à des compteurs (Z1, Z2) servant à compter les impulsions de la cadence d'exploration (AT) et les impulsions de la cadence d'impression (DT), ainsi qu'un générateur (STG) des impulsions de la cadence de commande et un générateur (DTG) des impulsions de la cadence d'impression, qu'après le démarrage d'un déplacement du chariot d'impression (DR), le dispositif de commande (S) envoie au premier compteur (Z1), un premier critère de commande (S1), avec lequel le nombre des impulsions de la cadence d'exploration (AT) est déterminé pour la phase d'accélération, et reçoit de la part du conducteur (Z1) un second critère de commande (S2) lorsque la vitesse d'impression constante est atteinte, que l'unité de commande (S) délivre alors un signal de commande (S3, S4, S5) qui active le générateur (STG) des impulsions de la cadence de commande, le générateur (DTG) des impulsions de la cadence d'impression et le second compteur (Z2) et à l'aide duquel le nombre des impulsions de la cadence d'impression (DT) est déterminé pour l'opération d'impression, et, une fois que la dernière position d'impression de ligne est atteinte, reçoit un autre critère de commande (S6) de la part d'un second compteur (Z2) et débranche le générateur (STG) des impulsions de la cadence de commande, le générateur (DTG) des impulsions de la cadence d'impression et le premier compteur (Z1), avec un retard tel (v sur la figure 2) que le générateur (DTG) des impulsions de la cadence d'impression délivre au moins une autre impulsion de la cadence d'impression (DTL) sans information d'impression, en fonction du maintien d'une distance minimum par rapport au flanc montant de l'impulsion de la cadence d'exploration (AT).
